# EUROPÄISCHE PATENTANMELDUNG

(11) **EP 4 748 543 A2**
(43) Veröffentlichungstag der Anmeldung: **27.05.2026**
(21) Anmeldenummer: 25217044.4
(22) Anmeldetag: 19.11.2025
(51) Int. Cl.: B26D 1/00, B26D 5/00, B26D 7/06, B26D 7/26, B26D 1/28, C12M 1/42

(54) **VERFAHREN, SYSTEM, SCHNEIDKOPF UND ZENTRIFUGALSCHNEIDER ZUM SCHNEIDEN EINES ELEKTROPORIERTEN PROZESSGUTES**

(30) Priorität: 22.11.2024 DE 102024134524
(71) Anmelder: Elea Service GmbH, 49610 Quakenbrück (DE)
(72) Erfinder: HILL, Kevin, 49080 Osnabrück (DE); TÖPFL, Stefan, 49076 Osnabrück (DE)
(74) Vertreter: Grünecker Patent- und Rechtsanwälte PartG mbB

(57) **Zusammenfassung**

Die vorliegende Erfindung betriff ein Verfahren, ein System (1), einen Schneidkopf (35) und einen Zentrifugalschneider (27) zum Schneiden eines elektroporierten Prozessgutes (2a) in Stücke (2b) einer bestimmten Solldicke. Um das Schneiden eines elektroporierten Prozessgutes (2a) in geschnittenen Stücke (2b) gleichbleibender Qualität zu ermöglichen, umfasst das System (1) einen Elektroporator (3), eine Schneidvorrichtung (4), deren Schneidspalt (40) auf eine definierte Spaltbreite (41) einstellbar ist, eine Messvorrichtung (5) zur Erfassung einer Messdicke (d_{Mess}) der geschnittenen Stücke (2b) des Prozessgutes, und eine Steuerung (6), in der die Solldicke und/oder die eingestellte Spaltbreite als Sollgröße (d_{Soll}) hinterlegt ist, wobei die Steuerung (6) ausgestaltet ist, die erfasste Messdicke (d_{Mess}) der geschnittenen Stücke (2b) mit der Sollgröße (d_{Soll}) zu vergleichen, wobei die Steuerung (6) ferner ausgestaltet ist, wenn die gemessenen Dicke (d_{Mess}) des geschnittenen Prozessgutes (2b) von der Sollgröße (d_{Soll}) abweicht, ein die Abweichung kompensierendes Steuersignal (17) an den Elektroporator (3) und/oder die Schneidvorrichtung (4) auszugeben.

## Beschreibung

Die Erfindung betrifft ein Verfahren zum Schneiden eines elektroporierten Prozessgutes, insbesondere eines biologischen Prozessgutes wie beispielsweise Obst oder Gemüse, in Stücke einer bestimmten Solldicke, umfassend die Schritte: Elektroporieren des Prozessgutes, und Schneiden des elektroporierten Prozessgutes mit einer Schneidvorrichtung, die einen Schneidspalt definierter Spaltbreite aufweist.

Die vorliegende Erfindung betrifft ferner ein System zum Schneiden eines elektroporierten Prozessgutes in geschnittene Stücke einer bestimmten Solldicke, das einen Elektroporator und eine Schneidvorrichtung mit einem Schneidspalt, der auf eine definierte Spaltbreite einstellbar ist, umfasst.

Ein weiterer Aspekt der vorliegenden Erfindung ist ein Schneidkopf, insbesondere für einen Zentrifugalschneider, zum Schneiden eines elektroporierten Prozessgutes, mit einer ringförmigen Seitenwand, an der wenigstens ein Schneidmesser montiert ist, wobei sich das wenigstens eine Schneidmesser von der Seitenwand ausgehend so nach innen erstreckt, dass sich eine Schneidöffnung mit einem Schneidspalt zwischen der Seitenwand und dem wenigstens einen Schneidmesser ausbildet, wobei eine Spaltbreite des Schneidspaltes dem radialen Abstand zwischen der Seitenwand und einer distalen Schneidkante des wenigstens einen Schneidmessers entspricht.

Schließlich betrifft die vorliegende Erfindung einen Zentrifugalschneider zum Schneiden eines elektroporierten Prozessgutes mit einem stationären Schneidkopf und einem Laufrad zum Rotieren des Prozessgutes in einer Drehrichtung gegen die Seitenwand des Schneidkopfes.

Das Schneiden eines Prozessgutes, beispielsweise das Scheibenschneiden von Kartoffeln oder anderen Pflanzenwurzeln oder -knollen für die Herstellung von Chips ist bekannt und erfolgt mit Scheibenschneidern. Typischerweise umfassen solche Scheibenschneider bei der Herstellung von Chips einen stationären, ringförmigen Schneidkopf mit einem oder mehreren darauf montierten Schneidmessern, welcher ein drehbares Laufrad mit Leitelementen umgibt/einfasst. Wenn sich das Laufrad dreht, werden vom ringförmigen Schneidkopf aufgenommene Kartoffeln durch die vom Laufrad erzeugte Zentrifugalkraft, gegebenenfalls unterstützt durch Leitelemente des Laufrades, gegen die ringförmige Seitenwand des Schneidkopfes gedrückt und entlang der daran montierten Schneidmesser bewegt. Dabei werden die Kartoffeln an der Schneidkante in Scheiben geschnitten und verlassen den Schneidkopf durch den Schneidspalt zwischen Schneidkante und Seitenwand mit einer Dicke, welche der Spaltbreite des Schneidspaltes entspricht. Solche Zentrifugalschneider sind beispielsweise aus der DE 11 87 846 A, der EP 695 31 201 T2 oder der EP 2 012 982 B1 bekannt.

Um das Schneiden von einem Prozessgut, insbesondere einem biologischen Prozessgut wie Kartoffeln, zu verbessern, kann das Prozessgut vor dem Schneiden elektroporiert werden, was den Schneidprozess begünstigt und einen geringeren Anteil an Ausschussware produziert und weniger Energie benötigt.

Die Elektroporation des Prozessgutes kann allerdings das Schneiden und die nachfolgenden Prozessschritte, beispielsweise ein Frittieren der geschnittenen Stücke, oder die Eigenschaften des Endproduktes, beispielsweise eines frittierten Lebensmittels wie Chips, negativ beeinträchtigen und zu unerwünschten Veränderungen im Endprodukt führen. Es hat sich beispielsweise herausgestellt, dass frittierte Chips eine zu hohe Restfeuchte aufweisen können, wenn man bei Scheiben aus elektroporierten Kartoffeln die Frittierzeit nicht verlängert.

Es ist somit die Aufgabe der vorliegenden Erfindung, ein Verfahren und ein System für das Schneiden eines elektroporierten Prozessgutes bereitzustellen, welches eine gleichbleibende Qualität der geschnittenen Stücke und daraus hergestellter Lebensmittel ermöglicht.

Die Erfindung löst diese Aufgabe durch ein Verfahren zum Schneiden eines elektroporierten Prozessgutes in Stücke einer bestimmten Solldicke, das die folgenden Schritte umfasst:
- Elektroporieren des Prozessgutes;
- Schneiden des elektroporierten Prozessgutes mit einer Schneidvorrichtung, die einen Schneidspalt definierter Spaltbreite aufweist;
- Bestimmen einer Messdicke der geschnittenen Stücke des Prozessgutes;
- Vergleichen der Messdicke mit der definierten Spaltbreite und/oder mit der Solldicke als Sollgröße; und
- wenn die Messdicke der geschnittenen Stücke von der Sollgröße abweicht, Kompensieren der Abweichung durch Ändern eines Elektroporationsparameters und/oder eines Schneidparameters.

Die Erfindung löst diese Aufgabe ferner durch ein System zum Scheiden eines elektroporierten Prozessgutes in Stücke einer bestimmten Solldicke. Das erfindungsgemäße System umfasst einen Elektroporator, eine Schneidvorrichtung, deren Schneidspalt auf eine definierte Spaltbreite einstellbar ist, eine Messvorrichtung zur Erfassung einer Messdicke der geschnittenen Stücke des Prozessgutes, und eine Steuerung, in der die Solldicke und/oder die eingestellte Spaltbreite als Sollgröße hinterlegt ist, wobei die Steuerung ausgestaltet ist, die erfasste Messdicke der geschnittenen Stücke mit der Sollgröße zu vergleichen, und wobei die Steuerung ferner ausgestaltet ist, wenn die erfasste Messdicke von der Sollgröße abweicht, ein die Abweichung kompensierendes Steuersignal an den Elektroporator und/oder die Schneidvorrichtung auszugeben.

In solch einem System kann insbesondere ein erfindungsgemäßer Schneidkopf zum Schneiden eines elektroporierten Prozessgutes eingesetzt werden. Der erfindungsgemäße Schneidkopf zeichnet sich dadurch aus, dass der Schneidkopf einen aktuierbaren Einstellmechanismus zum Einstellen der Spaltbreite umfasst, wobei der Einstellmechanismus ein mit dem Schneidmesser kraftübertragend verbundenes, bewegliches Stellelement und einen Kraftüberträger zum Bewegen des Stellelementes aufweist.

Der erfindungsgemäße Schneidkopf kann Teil eines erfindungsgemäßen Zentrifugalschneiders zum Schneiden eines elektroporierten Prozessgutes sein, der ferner ein Laufrad zum Rotieren des Prozessgutes in einer Drehrichtung gegen die Seitenwand des Schneidkopfes aufweist.

Durch Elektroporieren des Prozessgutes kann dessen Schneiden in Stücke zwar begünstigt werden. Es wurde allerdings überraschenderweise festgestellt, dass beim Frittieren von geschnittenen Stücken eines elektroporierten Prozessgutes eine längere Frittierzeit benötigt wird oder das Produkt eine zu hohe Restfeuchte aufweist. Dies ist dem unerwarteten Umstand geschuldet, dass die Dicke der geschnittenen Stücke beim Schneiden eines elektroporierten Prozessgutes größer ist als die an der Schneidvorrichtung eingestellte Spaltbreite. Durch die erhöhte Kompressibilität des Prozessgutes nach Elektroporation erhöht sich somit überraschenderweise die Dicke des geschnittenen Stückes, beispielsweise die Dicke von Kartoffelscheiben um ca. einen Zehntelmillimeter, was der bei der Herstellung von frittierten Chips relevant ist. Die Scheibendicke beeinflusst nämlich Eigenschaften des Endproduktes, beispielsweise die Knusprigkeit des Produktes. Durch die unvorhergesehene Erhöhung der Scheibendicke elektroporierter geschnittener Prozessgüter verändert sich auch das Oberflächen-zu-Volumen-Verhältnis, was sich ebenfalls auf die benötigte Frittierzeit, die Ölaufnahme, den Gehalt thermisch induzierter Reaktionsprodukte und die Produktausbeute auswirkt.

Um aus den geschnittenen Stücken eines elektroporierten Prozessgutes ein Endprodukt der gewünschten Produkteigenschaften in gleichbleibender Qualität herzustellen, ist erfindungsgemäß vorgesehen, die Messdicke der geschnittenen Stücke des Prozessgutes als Messgröße zu bestimmen, also die Dicke der geschnittenen Stücke zu messen. Danach vergleicht man die bestimmte Messdicke mit einer Sollgröße, der Spaltbreite und/oder der angestrebten Solldicke und kompensiert die unerwünscht erhöhte Scheibendicke, wenn die Messdicke von der Sollgröße abweicht. Die Kompensation erfolgt erfindungsgemäß durch Ändern eines Elektroporationsparameters und/oder eines Schneidparameters, um die das elektroporierte Prozessgut tatsächlich in Stücke mit der Solldicke zu schneiden und dickere Stücke zu vermeiden. Auf diese Weise gleicht die vorliegende Erfindung, eine durch die Elektroporation verursachte, überraschende Veränderung der Dicke geschnittener Stücke aus und stellt sicher, dass man tatsächlich Stücke der bestimmten Solldicke schneidet.

Die Erfindung kann durch die folgenden, jeweils für sich vorteilhaften und beliebig miteinander kombinierbaren Ausgestaltungen weiter verbessert werden.

Gemäß einer ersten möglichen Ausführungsform kann die Messdicke der geschnittenen Stücke inline, also im laufenden Betrieb gemessen werden. Die Messdicke kann optisch, akustisch und/oder elektromagnetisch gemessen werden. In einer beispielhaften Ausführungsform kann die Messvorrichtung dazu ein optisches, ein akustisches und/oder ein elektromagnetisches Messgerät umfassen. Denkbar ist eine Dickenmessung mittels Ultraschall, Röntgen oder anderer berührungsloser Messprinzipien.

Die Messvorrichtung des Systems kann auf die Schneidvorrichtung ausgerichtet sein. Überraschenderweise tritt der Effekt einer ungewollten Erhöhung der Scheibendicke sofort nach dem Schneiden auf. Also kann die Messdicke der geschnittenen Stücke unmittelbar nach dem bzw. bereits während dem Schneiden erfolgen. Die Messdicke kann selbstverständlich auch woanders bestimmt und Messvorrichtungen an anderen Stellen des Systems vorgesehen sein. Denkbare andere Messpunkte sind beispielsweise in einer der Schneidvorrichtung nachgelagerten Stufe, wie einem Transportband, auf dem die geschnittenen Stücke von der Schneidvorrichtung abzutransportieren werden. Am Beispiel der Chipsherstellung kann die Messdicke auch nach einem Waschschritt oder Blanchieren bestimmt werden.

Selbstverständlich kann die Messdicke der geschnittenen Stücke auch offline bestimmt werden. Dazu können grundsätzlich die oben beschriebenen Messprinzipien bzw. Messvorrichtungen verwendet werden. Es können auch Alternativen, wie eine Mikrometerschraube oder ein Messschieber, eingesetzt werden.

Gemäß einer Ausführungsform wird die Messdicke der geschnittenen Stücke optisch bestimmt. Die optische Messung kann beispielsweise durch eine Bilderfassung der geschnittenen Stücke und elektronische bzw. digitale Auswertung der erfassten Bilder erfolgen. Dazu kann beispielsweise die Messvorrichtung eine Kamera oder ein Ultraschallmessgerät aufweisen, die bzw. das auf den Schneidspalt ausgerichtet ist. Bei dieser Ausführung kann das durch den Schneidspalt austretende Stück des geschnittenen Prozessgutes mit einer Kamera aufgenommen und anhand der Aufnahme die Messdicke bestimmt werden. Diese Ausführungsform lässt sich einfach implementieren, ist flexibel für nahezu beliebige Dicken einsetzbar und liefert gute Messergebnisse inline während des laufenden Betriebs.

Für die optische Messung bzw. digitale Bilderfassung kann ein CCD-Arraysensor oder ein CMOS-Sensor die geschnittenen Stücke optisch erfassen. Die Auswertung der Bilder kann elektronisch mittels eines Algorithmus erfolgen, welcher beispielsweise die umlaufende Breite bei einer Scheibe als geschnittenem Stück bzw. einem Diagonalquerschnitt als Streifendicke eines in Streifen geschnittenen Stückes ermittelt. Dazu kann die Messvorrichtung kann gemäß einer Ausführungsform eine Auswertungseinheit aufweisen, die einem Messsignal des Messgerätes eine bestimmte Dicke des geschnittenen Stückes zuweist.

Die Elektroporation ist eine Methode, Zellmembranen vorübergehend oder dauerhaft durchlässig (permeabel) zu machen. Diese Technik wird unter anderem in der Mikrobiologie verwendet, um DNA in Zellen einzuschleusen. Auch im Bereich der Lebensmittel- und Bioverfahrenstechnik wird die Elektroporation zur Verbesserung von Massentransportprozessen oder Inaktivierung von Mikroorganismen eingesetzt. Ein Vorteil der Elektroporation ist, dass diese ein nicht-thermisches Verfahren darstellt.

Gemäß einer Ausführungsform kann der Elektroporator wenigstens zwei Elektroden aufweisen, die mit einem Impulsgenerator verbunden sind. Die Elektroden können, selbst wenn sie nicht unmittelbar mit dem zu behandelnden Medium in Kontakt kommen müssen, vorzugsweise aus Edelstahl oder Titan gefertigt sein. Die zwei Elektroden bilden einen Kondensator und der Raum zwischen den beiden Elektroden bildet die Behandlungskammer des Elektroporators, in welchem das gepulste elektrische Feld erzeugt wird. Die Elektroden können koaxial, kollinear, konisch oder parallel zueinander angeordnet sein und ein möglichst homogenes elektrisches Feld zur gleichmäßigen Behandlung des Mediums erzeugen. Der Impulsgenerator als Spannungsquelle kann beispielsweise ein Hochspannungsimpulsgenerator mit Pulstransformator oder ein Marx-Generator sein, mit dem elektrische Impulse einer hohen Spannung im Kilovoltbereich und einer kurzen Dauer im Nano- bis Mikrosekundenbereich generiert werden können. Im Kondensator können verschiedene Elektrodenformen zur Anwendung kommen. Platten-, Ring-, Gitter-, Hohl-, konische oder Durchflusselektroden sind möglich.

Gemäß einer weiteren Ausführungsform kann zum Kompensieren als Elektroporationsparameter der Energieeintrag verändert werden, der während des Elektroporierens in das Prozessgut eingebracht wird. Wird gemäß einer Ausführungsform die Solldicke der geschnittenen Stücke als Sollgröße verwendet, und ist die gemessene Messdicke größer als die bestimmte Solldicke, dann kann in dieser Ausführungsform ein kompensierendes Steuersignal an den Elektroporator ausgegeben werden, woraufhin der Energieeintrag als Elektroporationsparameter verringert wird. Beispielsweise kann die Anzahl der Pulse oder die Stärke des elektrischen Feldes herabgesetzt werden. Der verringerte Energieeintrag reduziert den Effekt der Elektroporation und senkt die Kompressibilität des elektroporierten Prozessgutes. Durch die verringerte Kompressibilität erhöht sich die Messdicke der geschnittenen Stücke nicht so stark beim Schneiden und der Passage durch den Schneidspalt definierter Spaltbreite. Im Ergebnis bedeutet dies, dass ein verringerter Energieeintrag eine unerwünschte Differenz zwischen der definierten Spaltbreite des Schneidspaltes an der Schneidvorrichtung und der tatsächlichen Dicke der geschnittenen Stücke, das heißt der bestimmten Messdicke, reduzieren kann. Dazu kann beim erfindungsgemäßen System in einer Ausgestaltung die Steuerung signalübertragend mit dem Elektroporator verbunden sein.

Erfindungsgemäß kann die Fördergeschwindigkeit eines transportierten Prozessgutes durch den Elektroporator und/oder ein Betriebsparameter des Elektroporators als Elektroporationsparameter geändert werden.

Durch Auswahl der Elektroporationsparameter kann ein definierter Energieeintrag von beispielsweise 1 kJ/kg während der Elektroporation in das biologische Prozessgut erfolgen. Beim Elektroporator kann beispielsweise die Stärke des elektrischen Feldes, die Pulsform, die Anzahl der Pulse, die eingebrachte Energie, die Pulsdauer, die Pulsfrequenz, die Pulsspannung, die Polarität, die Stromstärke, die spezifische Energie und/oder die Behandlungsdauer als ein möglicher Elektroporationsparameter geändert werden, um die Abweichung zwischen der ermittelten Messdicke und der Sollgröße zu kompensieren.

Gemäß einer Ausführungsform umfasst der Elektroporator eine Förderstrecke zum Transport des Prozessgutes durch dessen Behandlungskammer. Die Förderstrecke kann eine Rohrleitung, ein Förderband, eine Mitnehmerkette und/oder eine Förderschnecke als Förderstrecke umfassen. Der Elektroporator kann ferner einen Antrieb zum Transport des Mediums, beispielsweise eine Pumpe oder einen Motor umfassen.

Gemäß einer Ausführungsform wird die Fördergeschwindigkeit des Prozessgutes beim Transport durch den Elektroporator bestimmt. Dazu kann ein Geschwindigkeitsmesser zur Ermittlung der Fördergeschwindigkeit vorgesehen sein oder beispielsweise ein Frequenzumrichter zum Erreichen einer definierten Fördergeschwindigkeit eingesetzt werden. Die Fördergeschwindigkeit kann als Elektroporationsparameter geändert werden.

Die Steuerung kann beispielsweise die Geschwindigkeit des Antriebs ändern, um die Fördergeschwindigkeit zu ändern. Die Steuerung kann über eine Steuerleitung mit der Förderstrecke bzw. dem Antrieb und/oder dem Impulsgenerator des Elektroporators verbunden sein. In der vorliegenden Erfindung können die Steuersignale sowohl kabelgebunden als auch kabellose übertragen werden, beispielsweise über Signalleitungen oder mittels Funktechnologie.

In einer weiteren Ausführungsform umfasst das System eine Energiemesseinheit zur Ermittlung des spezifischen Energieeintrags in das Prozessgut während der Behandlung mit dem gepulsten elektrischen Feld, d.h. während der Elektroporation. Als Energiemesseinheit kann beispielsweise ein Oszilloskop oder eine Ermittlung des Pulsstroms und der Pulsspannung eingesetzt werden. Die Energiemesseinheit kann den spezifischen Energieeintrag in Abhängigkeit von der ermittelten Fördergeschwindigkeit und den Betriebsparametern des Elektroporators bestimmen. Wird die Energiemesseinheit mit der Steuerung gekoppelt, kann sicherstellt werden, dass entweder die Fördergeschwindigkeit und/oder die Betriebsparameter des Elektroporators als Elektroporationsparameter entsprechend dem Steuersignal geändert werden.

Gemäß einer weiteren Ausführungsform kann als Schneidparameter die Spaltbreite und/oder ein Anpressdruck des Prozessgutes beim Schneiden verändert werden. Ist beispielsweise die bestimmte Messdicke größer als die bestimmte Solldicke als Sollgröße, kann als Schneidparameter die Spaltbreite verändert, in der Regel verkleinert, werden. Auch bei dieser Ausführungsform kompensiert die Erfindung ungewollt dickere Stücke, welche beim Schneiden elektroporierter Prozessgüter überraschenderweise größer als die Spaltbreite des Schneidspaltes sein können. Bei dieser Ausführungsform kann der Schneidspalt auf eine Spaltbreite eingestellt werden, die kleiner als die Solldicke des geschnittenen Stückes ist, um die unerwünschte Erhöhung der Scheibendicke beim Schneiden elektroporierte Prozessgüter zu kompensieren und das elektroporierte Prozessgut in Stücke der gewünschten, bestimmten Solldicke zu schneiden.

In einer anderen Ausgestaltung kann als Schneidparameter der Anpressdruck des elektroporierten Prozessgutes beim Schneiden verändert werden, beispielsweise indem die Rotationsgeschwindigkeit eines Zentrifugalschneiders beziehungsweise der Vorschub bei Linearschneidvorrichtungen verkleinert wird. Die Verringerung des Anpressdrucks führt dazu, dass das elektroporierte Prozessgut weniger stark beim Schneiden komprimiert wird und folglich nach dem Schneiden weniger stark expandiert, um die Kompression auszugleichen. Das bedeutet, die tatsächliche Dicke der geschnittenen Stücke erhöht sich weniger stark, je geringer der Anpressdruck der elektroporierten Prozessgüter beim Schneiden ist. Ist die gemessene Messdicke also größer als die bestimmte Solldicke als Sollgröße, dann kann in dieser Ausführungsform der Anpressdruck verringert und die Abweichung, das heißt die unerwünschte Erhöhung der Dicke des geschnittenen Stücks, so komprimiert werden.

In einer weiteren beispielhaften Ausführungsform kann die definierte Spaltbreite beim Schneiden, die an der Schneidvorrichtung eingestellt ist, als Sollgröße mit der Messdicke der geschnittenen Stücke verglichen werden. Ist die Messdicke größer als die Spaltbreite, dann werden dickere Stücke als erwartet geschnitten. Das kann erfindungsgemäß, beispielsweise wie oben beschrieben, kompensiert werden, indem ein Elektroporationsparameter und/oder ein Schneidparameter geändert wird beziehungsweise beim erfindungsgemäßen System ein die Abweichung komprimierendes Steuersignal an den Elektroporator und/oder die Schneidvorrichtung ausgegeben wird.

Selbstverständlich ist auch möglich, beides, sowohl die Spaltbreite als auch die bestimmte Solldicke, als Sollgrößen im erfindungsgemäßen Verfahren bzw. erfindungsgemäßen System zu berücksichtigen. In einer Ausführungsform sind die Solldicke und die Spaltbreite beide als Sollgröße hinterlegt, wobei per Default zuerst (also zu Beginn des Verfahrens oder beim Anfahren des Systems) die Solldicke gleich der Spaltbreite ist, d.h. die Größe des Schneidspaltes kann per Default im System auf die bestimmte Solldicke in der Steuerung hinterlegt sein.

Ebenso ist im Rahmen der vorliegenden Erfindung in einer Ausführungsform denkbar, einen Kompensationsalgorithmus einzusetzen, der das Steuersignal generiert, gemäß dem die Elektroporationsparameter und/oder Schneidparameter, insbesondere die Spaltbreite, der Energieeintrag und der Anpressdruck geändert werden.

Gemäß einer weiteren Ausführungsform des erfindungsgemäßen Systems kann die Schneidvorrichtung einen mit der Steuerungssignalübertragung verbundenen Aktuator zur Einstellung der Spaltbreite und/oder zur Einstellung des Anpressdrucks des Prozessgutes am Schneidspalt umfassen. Diese Ausgestaltung ermöglicht es, die erfindungsgemäße Kompensation inline im laufenden Betrieb des Systems vorzunehmen. Unter einem Aktuator ist dabei eine Vorrichtung zu verstehen, die das von der Steuerung ausgegebene Steuersignal in eine mechanische Bewegung (z.B. eine Lageänderung eines Schneidmessers), Kraft (beispielsweise das Drehmoment eines Motors) oder Druck (beispielsweise einen Druckgenerator oder eine Anpressvorrichtung der Schneidvorrichtung) umwandelt.

In dem hier beschriebenen System kann die Steuerung signalübertragend mit der Messvorrichtung, dem Elektroporator, beispielsweise dessen Steuereinheit, Impulsgenerator oder Fördereinrichtung, und/oder mit dem Aktuator verbunden sein, um die erfindungsgemäße Kompensation vorzunehmen.

Die Schneidvorrichtung kann feststehende oder bewegliche Schneiden bzw. Schneidmesser aufweisen. Dabei können die beweglichen Schneiden motorisch angetrieben sein. In einer Ausführungsform kann das System als Schneidvorrichtung einen Zentrifugalschneider und/oder einen Linearschneider umfassen. Aufgrund eines empfangenen Steuersignals kann der Aktuator beispielsweise die Lage oder Ausrichtung eines Schneidmessers, die Rotationsgeschwindigkeit des Laufrades eines Zentrifugalschneiders, und/oder die Fördergeschwindigkeit beziehungsweise den Stempeldruck eines Linearschneiders ändern.

Die Erfindung erlaubt somit grundsätzlich eine Anpassung der Schneidvorrichtung beim Schneiden des elektroporierten Prozessgutes, und/oder des Elektroporators beim Elektroporieren des Prozessgutes auch inline, um die überraschenderweise auftretende Formänderung beim Schneiden elektroporierter Prozessgüter zu kompensieren.

In einer weiteren Ausführungsform können zusätzlich zur Messdicke der geschnittenen Stücke weitere Prozessparameter (als Messgrößen) gemessen und beim Kompensationsschritt berücksichtigt werden. Bei einer Ausführungsform kann als weiterer Prozessparameter ein Impuls und/oder eine Kraft erfasst werden, die beim Schneiden auf das Prozessgut einwirkt. Mögliche weitere Prozessparameter können mittels einer Schall- und/oder Kraftmessung beim Schneiden ermittelt werden. Auch der Gehalt an aus dem geschnittenen Stück austretenden Substanzen, wie beispielsweise reduzierenden Zuckern und/oder der Feuchtigkeit, Farbe, Fettgehalt des Endproduktes, beispielsweise frittierter Chips, können weitere Prozessparameter sein. All diese weiteren Prozessparameter können beispielsweise in einem Kompensationsalgorithmus mitberücksichtigt werden. Ist beispielsweise die Farbe des Endproduktes zu dunkel, kann dies dafürsprechen, dass eine unerwünschte Maillard-Reaktion beim Frittieren stärkehaltiger Prozessgüter erfolgt. Dies deutet darauf hin, dass die Rohware einen hohen Anteil reduzierender Zucker enthält. Durch eine Anpassung des Elektoporationsparameters kann die Freisetzung der Zucker reguliert werden. Eine Reduzierung des Energieeintrags verringert die Freisetzung reduzierender Zucker, eine Erhöhung des Energieeintrags kann in Kombination mit einem nachfolgenden Waschschritt zu einem Auswaschen aus den Scheiben oder Stücken führen. Der Kompensationsalgorithmus könnte bei dieser beispielhaften Konstellation ein Steuersignal an den Elektroporator ausgeben, um den Energieeintrag nicht nur zur Vermeidung einer unerwünschten Bräunung des Endproduktes, sondern auch zur Kompensation der unerwünschten Erhöhung der Schneiddicke des Stücks einzusetzen.

Um einen weiteren Prozessparameter zu erfassen, kann die Messvorrichtung einen Kraft- und/oder einen Impulsmesser umfassen. Zur Bestimmung einer Kraft bzw. eines Impulses als weiteren Prozessparameter kann ein Geschwindigkeitsmesser und/oder ein akustisches Messgerät, z.B. einen Schallmesser verwendet werden bzw. Teil eines Systems einer beispielhaften Ausgestaltung sein. Der Kraftmesser kann beispielsweise ein Drehmoment bei einer Schneidvorrichtung mit beweglichen Schneiden, oder ein Drehmoment des Laufrades eines Zentrifugalschneiders erfassen. Mittels derartiger Messvorrichtungen kann ein weiterer Prozessparameter, beispielsweise ein Schneidwiderstand und/oder eine aufgewendete Schneidkraft ermittelt werden. Dieser Schneidwiderstand spiegelt einen bestimmten Impuls bzw. eine Kraft wider, die beim Schneiden anfällt und kann beispielsweise als Drehmoment ermittelt werden.

Möglich sind Ausgestaltungen mit einer Schneidvorrichtung mit feststehenden Schneiden. Dabei kann als weiterer Prozessparameter ein Impuls bzw. eine Kraft ermittelt werden, die auf die feststehenden Schneiden wirkt. Dieser Impuls bzw. diese Kraft kann mittels einer Kraftmessdose als Messvorrichtung erfasst werden. Alternativ oder zusätzlich kann auch ein akustisches Signal erfasst werden, das den Impuls, mit welchem das biologische Prozessgut auf die feststehende Schneide auftrifft, charakterisiert. Beispielsweise kann eine Körperschallmessung in den feststehenden Schneiden, z.B. in einem Schneidkopf eines Zentrifugalschneiders erfolgen.

Bei einer Schneidvorrichtung mit beweglichen Schneiden kann beispielsweise ein Drehmoment ermittelt werden. Das Drehmoment kann an einem Antrieb ermittelt werden, welcher die Schneiden bewegt. Alternativ oder zusätzlich kann eine an den beweglichen Schneiden auftretende Kraft als weiterer Prozessparameter erfasst werden. Es ist auch möglich, eine Körperschallmessung in den beweglichen Schneiden als Zerkleinerungsparameter zu erfassen.

Unter einem Prozessgut, insbesondere einem biologischen Prozessgut ist jede Art biologischer Zellen bzw. organischer Materialien, also Biomasse im weitesten Sinne, zu verstehen. Das erfindungsgemäße Verfahren kann zum Einsatz kommen beispielsweise bei der Herstellung von Nahrungsmitteln oder Nahrungsmittelkomponenten. Unter Nahrungsmitteln sind im Wesentlichen aus Mikronährstoffen bestehende Substanzen zu verstehen, die konsumiert werden, um dem menschlichen Körper zu ernähren. Makronährstoffe, also Kohlenhydrate, Lipide/Fette und Proteine führen dem Menschen chemisch gebundene Energie zu. Gemäß einer Ausführungsform kann das zu schneidende Prozessgut eine pflanzliche Rohware sein. Unter einer Rohware im Sinne der vorliegenden Erfindung ist ein im Wesentlichen unbehandeltes Nahrungsmittel zu verstehen. Die Rohware kann beispielsweise eine Pflanzenknolle, Kartoffel, Wurzel, ein Gemüse oder ein Obst bzw. eine Frucht sein. Die Rohware kann ausgewählt sein aus der Gruppe bestehend aus einem Knollengemüse, einem Wurzelgemüse, einem Hülsengemüse, einem Kernobst, einem Steinobst und einem Schalenobst. Gemäß einer Ausführungsform kann die Rohware ausgewählt sein aus der Gruppe bestehend aus Kartoffeln, Süßkartoffeln, Kürbis, Pastinake, Sellerie, Karotten, und rote Beete.

Gemäß einer Ausführungsform können Pflanzenknollen, vorzugsweise Kartoffeln, in Scheiben oder Streifen geschnitten werden. Die Scheibendicke entspricht dann der Breite des umlaufenden Randes von glatt geschnittenen Scheiben bzw. bei einem Wellenschnitt der Breite am Rand im Wellental-/berg oder auf halber Höhe. Bei geschnittenen Streifen entspricht die Streifendicke dem Diagonalquerschnitt.

In dem erfindungsgemäßen Verfahren und dem erfindungsgemäßen System können insbesondere ein erfindungsgemäßer Schneidkopf für einen Zentrifugalschneider beziehungsweise ein erfindungsgemäßer Zentrifugalschneider zum Schneiden eines elektroporierten Prozessgutes eingesetzt werden, auf die nachfolgend näher im Detail eingegangen wird. Der Schneidkopf der Erfindung hat den Vorteil, dass damit in einem Zentrifugalschneider der Schneidspalt inline, also im Betrieb eingestellt werden kann, weil er einen aktuierbaren, d.h. maschinell betätigbaren Einstellmechanismus umfasst, den man mit ansteuern kann und mit dem die Spaltbreite veränderlich einstellbar ist.

Gemäß einer weiteren Ausführungsform des Schneidkopfes kann das wenigstens eine Schneidmesser beweglich montiert und der Einstellmechanismus ausgestaltet sein, den radialen Abstand oder den Winkel des wenigstens einen Schneidmessers zur Seitenwand zu verändern. Das wenigstens eine Schneidmesser kann in einer Halterung befestigt sein, wobei die Halterung relativ zur Seitenwand beweglich, z.B. verschiebbar oder schwenkbar ist.

In einer Ausführungsform umfasst der Schneidkopf mehrere Schneidmesser, wobei jedes der Schneidmesser mit einem Stellelement verbunden ist, mit welchem Stellelement das zugeordnete Schneidmesser bewegt und die Spaltbreite an dieser Schneidöffnung verändert werden kann.

Der Kraftüberträger kann ausgestaltet sein, wenigsten zwei, oder sogar jedes der Stellelemente zu bewegen, was das Einstellen synchronisiert, und die Anzahl der benötigten Teile reduziert.

Gemäß einer Ausführungsform des Schneidkopfes kann sich der Kraftüberträger zumindest abschnittweise entlang der ringförmigen Seitenwand erstrecken, was eine kompakte Bauweise ermöglicht. Zudem kann ein sich zumindest abschnittsweise entlang der Seitenwand erstreckende Kraftüberträger mehr als ein Stellelement bewegen und somit die Spaltbreiten mehrerer Schneidöffnungen gleichzeitig verändern.

In einer weiteren Ausführungsform kann der Kraftüberträger ringförmig ausgestaltet sein. Solch ein Kraftübertragen kann koaxial zur Seitenwand angeordnet sein und alle Stellelement bewegen und somit die Spaltbreiten aller Schneidöffnungen simultan und gegebenenfalls gleichartig verändern. Gleichartig bedeutet, dass identische Spaltbreiten an allen Schneidöffnungen eingestellt werden

Gemäß einer weiteren Ausführungsform kann der Kraftüberträger ein Druckkanal sein, der mit Luft (bei pneumatischer Wirkweise) oder eine Flüssigkeit (bei hydraulischer Wirkweise) gefüllt ist. Der Druckkanal kann von einer Einlassöffnung ausgehen und sich bis zu wenigstens einem oder zu allen Stellelementen hin erstrecken. Der Druckkanal kann in die ringförmige Seitenwand des Schneidkopfes integriert oder daran angebracht sein. Bei diesem druckbestätigten, pneumatischen oder hydraulischen Einstellmechanismus kann das Stellelement ein beweglich gelagerter Stift, Schieber, Hebel oder Bolzen sein. Das Stellelement kann relativ zur Seitenwand beweglich, beispielsweise relativ zur Seitenwand schwenkbar oder gradlinig schiebbar gelagert sein.

Alternativ kann der Kraftüberträger ein Verstellring sein, der relativ zum Stellelement beweglich, beispielsweise rotierbar zur Seitenwand angeordnet sein kann. Auf dem Verstellring können ein oder mehrere Stellelement angeordnet sein. Der Verstellring kann eine Zahnung aufweisen, wobei jedes Stellelement von einem Zahn mit einer steilen und einer flachen Flanke gebildet werden kann. Das Schneidmesser kann bei dieser Ausführungsform mit der flachen Flanke kraftübertragend verbunden sein.

Der Schneidkopf der vorliegenden Erfindung kann Teil eines erfindungsgemäßen Zentrifugalschneiders sein, der ferner ein Laufrad zum Rotieren des Prozessgutes in einer Drehrichtung gegen die Seitenwand des Schneidkopfes aufweist.

Das Laufrad kann im Schneidkopf angeordnet sein, z.B. koaxial zur ringförmigen Seitenwand des Schneidkopfes. Das Laufrad kann Leitelemente zum Transport des elektroporierten Prozessgutes zur Seitenwand beim Drehen des Laufrades aufweisen. Die Leitelemente können von Leitblechen oder Schaufeln gebildet werden.

In einer weiteren Ausgestaltung kann der Schneidkopf und/oder der Zentrifugalschneider den oben bereits im Zusammenhang mit dem erfindungsgemäßen System beschriebenen Aktuator umfassen.

Der Schneidkopf und/oder der Zentrifugalschneider können auch die oben bereits im Zusammenhang mit dem erfindungsgemäßen System beschriebene Steuerung und/oder Messvorrichtung zur Erfassung der Messdicke der geschnittenen Stücke des Prozessgutes umfassen.

Im Folgenden wird die Erfindung anhand vorteilhafter Ausgestaltungen mit Bezug auf die Zeichnungen näher erläutert. Die dabei dargestellten vorteilhaften Weiterentwicklungen und Ausgestaltungen sind jeweils voneinander unabhängig und können beliebig miteinander kombiniert werden, je nachdem, wie es im Anwendungsfall notwendig ist.

Es zeigen:
- Fig. 1: eine beispielhafte Ausführungsform eines erfindungsgemäßen Systems zum Schneiden eines elektroporierten Prozessgutes;
- Fig. 2: eine Seitenansicht eines bekannten Zentrifugalschneiders mit einer bekannten Schneidkopfauslegung;
- Fig. 3: eine partielle perspektivische Ansicht, welche das bekannte Schneiden eines Prozessgutes darstellt;
- Fig. 4: eine perspektivische schematische Ansicht eines Schneidkopfes der vorliegenden Erfindung;
- Fig. 5: eine partielle schematische Seitenansicht eines Schneidkopfes der vorliegenden Erfindung;
- Fig. 6A: eine partielle schematische Seitenansicht eines Schneidkopfes der vorliegenden Erfindung mit einem Einstellmechanismus einer ersten Ausführungsform in einer ersten Stellung;
- Fig. 6B: eine partielle schematische Seitenansicht eines Schneidkopfes der vorliegenden Erfindung mit dem Einstellmechanismus der ersten Ausführungsform in einer zweiten Stellung;
- Fig. 7: eine schematische Seitenansicht des Schneidkopfes der vorliegenden Erfindung mit dem Einstellmechanismus der ersten Ausführungsform; und
- Fig. 8: eine partielle schematische Seitenansicht eines Schneidkopfes der vorliegenden Erfindung mit einem Einstellmechanismus einer zweiten Ausführungsform.

Nachfolgend wird ein beispielhaftes System 1 zum Schneiden eines elektroporierten Prozessgutes 2a unter Bezugnahme auf die schematische Darstellung der Fig. 1 vorgestellt. Das Bespiel stellt das System im Kontext der Herstellung frittierter Chip schematisch dar. Im Rahmen dieser Vorstellung wird das erfindungsgemäße Verfahren zum Schneiden des elektroporierten Prozessgutes 2a, das beispielsweise mit dem erfindungsgemäßen System 1 ausgeführt werden kann, ebenfalls erläutert.

Das in Fig. 1 gezeigte System 1 umfasst einen Elektroporator 3 zum Elektroporieren des Prozessgutes 2, beispielsweise eines biologischen Prozessgutes (schematisch durch kleine Rechtecke dargestellt) mit einem gepulsten elektrischen Feld. Das System 1 umfasst ferner eine Schneidvorrichtung 4 zum Schneiden des elektroporierten Prozessgutes 2a (schematisch durch kleine Rechtecke mit Punkten dargestellt). Die geschnittenen Stücke 2b des Prozessgutes, z.B. Streifen oder Scheiben, sind schematisch in Gestalt von schwarzen Strichen dargestellt.

Das System 1 umfasst ferner wenigstens eine Messvorrichtung 5 zur Erfassung einer Messdicke d_{Mess} der geschnittenen Stücke 2b, und eine Steuerung 6 zum Ändern eines Elektroporationsparameters und/oder eines Schneidparameters und zum Kompensieren einer unerwünschten Veränderung in der räumlichen Abmessung, insbesondere der Dicke der geschnittenen Stücke 2b, wenn die bestimmte Messdicke von einer Sollgröße d_{Soll} abweicht.

In der gezeigten Ausführungsform umfasst der Elektroporator 3 eine Förderstrecke 7 zum Transport des Prozessgutes 2, z.B. ein geschältes Obst oder Gemüse. Das Prozessgut 2 wird an einem Ende der Förderstrecke 7 über eine Aufgabevorrichtung 8 auf die Förderstrecke 7 dosiert und entlang der durch schwarze Pfeile angedeuteten Transportrichtungen bewegt. In der gezeigten Ausführungsform umfasst die Förderstrecke 7 ein Transportband 9, das von einem Antrieb 10 angetrieben wird. Alternativ könnte die Förderstrecke 7 auch eine Förderschnecke bzw. eine Rohrleitung umfassen. In der gezeigten Ausführungsform könnte der Antrieb 10 ein Motor sein, welcher das Transportband 9 mit einer definierten Fördergeschwindigkeit F bewegt.

Die Förderstrecke 7 läuft durch eine Elektroporationseinheit 11, oder anders ausgedrückt, die Elektroporationseinheit 11 ist so angeordnet, dass ein auf der Förderstrecke 7 transportiertes Prozessgut 2 mit einem gepulsten elektrischen Feld behandelt und so elektroporiert werden kann. Die Elektroporationseinheit 11 umfasst wenigstens zwei Elektroden 12, die einen Kondensator 13 zur Erzeugung eines elektrischen Feldes in einem Behandlungsabschnitt der Förderstrecke 7 ausbilden. Die Elektroden 12 des Kondensators 13 sind über Energieleitungen 14 mit einer Spannungsquelle 15 verbunden. In der gezeigten Ausführungsform sind die beiden Elektroden 12 des Kondensators 13 an sich gegenüberliegenden Seiten der Förderstrecke 7 und parallel zueinander angeordnet. Bei einer derartigen Elektrodenanordnung kann ein homogenes elektrisches Feld zur gleichmäßigen Behandlung des Prozessgutes 2 erzeugt werden. Es sind allerdings auch andere Varianten der Elektrodenanordnung denkbar, beispielsweise eine koaxiale, kollineare oder konische Anordnung.

Als Spannungsquelle 15 kann ein Impulsgenerator 16, beispielsweise ein Hochspannungsimpulsgenerator oder ein Marx-Generator eingesetzt werden, mit dem elektrische Impulse einer hohen Spannung im Kilovoltbereich und einer kurzen Dauer im Nano- bis Mikrosekundenbereich generiert werden können. Die Elektroden 12 können beispielsweise aus Edelstahl oder einer Titanlegierung gefertigt sein.

Das beispielhafte System 1 der Fig. 1 umfasst eine Steuerung 6, die ausgestaltet ist, ein kompensierendes Steuersignal 17 an den Elektroporator 3 und/oder die Schneidvorrichtung 4 auszugeben. Das Steuersignal 17 kann Signal, z.B. ein hydraulisches, pneumatisches, optisches oder elektrisches Signal, bzw. ein Datenpaket mit einem Befehl oder Kommando sein, was dazu führt, dass ein Elektroporationsparameter EP (falls das Steuersignal an den Elektroporator 3 ausgegeben wird) und/oder ein Schneidparameter SP (falls das Steuersignal an die Schneidvorrichtung 4 ausgegeben wird) geändert wird.

Der Elektroporationsparameter EP kann eine Fördergeschwindigkeit F des transportierten Prozessgutes 2 und/oder wenigstens ein Betriebsparameter der Elektroporationseinheit 11 sein. Der Elektroporationsparameter EP kann so eingestellt werden, dass ein definierter Energieeintrag [kJ/kg] vom Elektroporator 3 in das Prozessgut 2 erfolgt. Soll der Energieeintrag erhöht werden, könnte beispielsweise die Fördergeschwindigkeit F verringert und/oder die Anzahl der Pulse bzw. die Stärke des elektrischen Feldes erhöht werden.

Die Steuerung 6 kann über eine Steuerleitung 18 (nicht gezeigt; in der beispielhaften Abbildung kabellos) mit dem Antrieb 10 verbunden sein, und auf diese Weise die Fördergeschwindigkeit F des transportierten Prozessgutes 2 auf dem Transportband 9 durch Steuerung des Antriebs 10 einstellen. Die Steuerung 6 ist in der gezeigten Ausführungsform mit der Elektroporationseinheit 11 ebenfalls kabellos signalübertragend verbunden und kann auf diese Weise beispielsweise die Feldstärke, die Pulsdauer, die Pulsfrequenz, die Pulsform, die Pulsspannung, die Stromstärke einstellen und dadurch den spezifischen Energieeintrag als Elektroporationsparameter EP des Elektroporators 3 steuern.

Die (weißen, schwarzumrandeten) Pfeile, welche auf den Antrieb 10 bzw. die Elektroporationseinheit 11 gerichtet sind, deuten an, dass ein Steuersignal 17 kabellos, beispielsweise über eine Funkverbindung von Steuerung 6 an den Antrieb 10 bzw. die Elektroporationseinheit 11 ausgegeben werden kann. Selbstverständlich können auch kabelgebundene Steuerleitungen (nicht gezeigt) verwendet werden. Auch wenn dies in Fig. 1 nicht gezeigt ist, kann die Datenübertragung auch bidirektional sein, d.h. es können auch Signale vom Antrieb 10 bzw. der Elektroporationseinheit 11 zurück an die Steuerung 6 übertragbar sein. Beispielsweise kann der Antrieb 10 ein Fördersignal zurück an die Steuerung 6 schicken, welches charakteristisch für den Betrieb des Antriebs 10 ist, zum Beispiel die Drehzahl eines Motors.

Für sämtliche Leitungen, die im Rahmen dieser Erfindung vorgestellt werden, gilt, dass diese sowohl kabelgebunden als auch drahtlos ausgestaltet sein können und dass über diese Leitungen Signale bzw. Daten nicht nur in der durch Pfeile angedeuteten Richtung, sondern auch in die entgegengesetzte Richtung übertragen werden können.

Bei der beispielhaften Vorrichtung 1 der Fig. 1 kann somit über die Änderung eines Elektroporationsparameters EP - zum Beispiel der Fördergeschwindigkeit des Antriebs 10 oder eines Betriebsparameters der Elektroporationseinheit 11 - gesteuert und geregelt werden, welche spezifische Energie vom Elektroporator 3 in das auf der Förderstrecke 7 durch die Elektroporationseinheit 11 geförderte Prozessgut 2 bei dessen Elektroporation eingebracht wird.

In der gezeigten Ausführungsform umfasst die Vorrichtung 1 eine zweite Transportstrecke 19 zum Bewegen des elektroporierten Prozessgutes 2a zur und durch die Schneidvorrichtung 4. In der beispielhaften Ausführungsform, die in Fig. 1 gezeigt ist, gibt es zwei Vorrichtungen zum Bewegen des Prozessgutes, eine Förderstrecke 7 des Elektroporator 3, und eine Transportstrecke 19, entlang derer die Schneidvorrichtung 4 angeordnet ist. Die Transportstrecke 19 umfasst ihrerseits ein Transportband 20, das mittels eines Antriebs 21 zum Transport des Prozessgutes 2 zur und durch die Schneidvorrichtung 4 bewegt werden kann. Es könnte allerdings auch ein einzelner, durchgängiger Förderer (nicht gezeigt) statt der getrennten Förderstrecke 7 und Transportstrecke 19 vorhanden sein.

Die Transportstrecke 19 läuft durch die Schneidvorrichtung 4, so dass ein Stück des geschnittenen Prozessgutes 2b in Transportrichtung T hinter der Schneidvorrichtung 4 vorhanden ist. In der beispielhaften Ausführungsform umfasst die Schneidvorrichtung 4 einen Linearschneider 22. Der beispielhafte, schematisch dargestellte Linearschneider 22 umfasst bewegliche Schneiden 23. Die beweglichen Schneiden 23 können auf einer rotierenden Schneidscheibe 24 angeordnet sein, welche Schneidscheibe 24 von einem Motor 25 gedreht wird. Über eine Anpressvorrichtung 26 kann der Anpressdruck des elektroporierten Prozessgutes 2a beim Schneiden eingestellt werden. Es kann beispielsweise die Transportstrecke 19 (oder alternativ einen Stempel (nicht gezeigt), der Teil des Linearschneiders 22 sein kann) als Anpressvorrichtung 26 verwendet werden.

Alternativ kann auch eine andere Schneidvorrichtung 4 mit stehenden Schneiden, z.B. ein Zentrifugalschneider 27 Teil des Systems sein. Das grundsätzliche Prinzip eines solchen Zentrifugalschneiders 27 gemäß eines aus der DE 695 31 201 T2 bekannten Beispiels wird nachfolgend unter Bezugnahme auf die Figuren 2 und 3 erläutert. Auf beispielhafte Ausführungsform eines erfindungsgemäßen Zentrifugalschneiders 27 und beispielhafte Ausführungsformen von erfindungsgemäßen Schneidköpfen 35 wird nachfolgend unter Bezug auf die Figuren 4 bis 8 näher eingegangen. Sowohl der Antrieb 21 der Transportstrecke 19 als auch der Motor 25 der Schneidvorrichtung 4 können über Steuerleitungen 18 signalübertragend mit der Steuerung 6 verbunden sein, wie durch die Pfeile angedeutet wird.

Die geschnittenen Stücke 2b werden von der Transportstrecke 19 an eine Fritteuse 28 übergeben (der Einfachheit halber werden weitere Prozessschritte, z.B. Waschen oder Blanchieren weggelassen). In der Fritteuse 28 werden die geschnittenen Stücke frittiert dabei das Endprodukt 2c, z.B. Kartoffelchip herstellt (auch hier werden der Einfachheit halber weitere Prozessschritte, z.B. Würzen, Wiegen, Verpacken weggelassen). Eine Endprodukt-Messeinrichtung 34 kann eine Produkteigenschaft des Endproduktes 2c bestimmen. Die Endprodukt-Messeinrichtung 40 kann beispielsweise mittels Infrarotspektroskopie die Produktfarbe, den Ölgehalt oder auch Produktfeuchte des Endproduktes 2c feststellen und einen entsprechenden weiteren Prozessparameter über eine weitere an die Steuerung 17 ausgeben. Die beispielhafte Ausführungsform der Systems 1, die in Fig. 1 gezeigt ist, umfasst mehrere optionale Schneid-Messvorrichtungen 29 zur Erfassung eines Prozessparameters und/oder eines Schneidparameters SP. In der beispielhaften Ausführungsform ist zunächst ein Geschwindigkeitsmesser 30 vorhanden, mit dem die Transportgeschwindigkeit erfasst werden kann, mit der das elektroporierte Prozessgut 2a durch die Schneidvorrichtung 4 bewegt wird.

Mit einer Geschwindigkeitsmessvorrichtung 30 kann die Geschwindigkeit, mit welcher elektroporierte Prozessgut 2a die Schneidvorrichtung 4 passiert, gemessen werden. Die Geschwindigkeit kann ein Schneidparameter SP und ein weiterer Prozessparameter sein, der auch Rückschlüsse auf die Effektivität der Elektroporation und somit einer Aussage darüber zulässt, ob die Intensität der Elektroporation in einem erwünschten Betriebsbereich oder außerhalb des Betriebsbereichs liegt. In der gezeigten, beispielhaften Ausführungsform ist der Geschwindigkeitsmesser 30 in das Transportband 20 integriert.

In Fig. 1 ist eine weitere Schneid-Messvorrichtung 29, nämlich ein Kraftmesser 31 vorhanden. Dieser kann die vom elektroporierten Prozessgut 2a auf die Schneiden 23 ausgeübte Kraft ermitteln, was einen weiteren Prozessparameter und/oder einen Schneidparameter SP darstellen kann. Denkbar wären auch Ausgestaltungen, bei denen die Schneid-Messvorrichtung 29 ein Impulsmesser 32 ist. In der gezeigten Ausführungsform könnte dieser Impulsmesser 32 beispielsweise das Drehmoment des Motors 25 bestimmen, welche die rotierenden Schneiden 23 antreibt.

In der gezeigten Ausführungsform umfasst die Steuerung 6 einen Komparator 33 zum Vergleichen des von der Messvorrichtung 5 erfassten Messdicke d_{Mess} der geschnittenen Stücke 2b des Prozessgutes und mit einer im Komparator 33 gespeicherten Sollgröße d_{Soll}. Wenn die Messdicke d_{Mess} der geschnittenen Stücke 2b von der Sollgröße d_{Soll} abweicht, erzeugt der Komparator 33 der einen Steuerbefehl, woraufhin die Steuerung 6 ein die Abweichung kompensierendes Steuersignal 17 an den Elektroporator 3 und/oder die Schneidvorrichtung 4 ausgibt, um die Abweichung durch Ändern eines Elektroporationsparameters EP und/oder eines Schneidparameters SP zu kompensieren.

Die Betriebsweise des Systems 1, das in Fig. 1 dargestellt ist, könnte beispielsweise so ablaufen: Es wird Prozessgut 2 über die Aufgabevorrichtung 4 auf die Förderstrecke 7 aufgegeben und entlang der Förderstrecke 7 durch den Elektroporator 3 elektroporiert. Das elektroporierte Prozessgut 2a wird auf die Transportstrecke 19 übertragen und entlang des Transports dieser Transportstrecke 19 in der Schneidvorrichtung 4 in Stücke 2b, z.B. in Scheiben geschnitten. Die geschnittenen Stücke 2b werden in die Fritteuse 28 überführt, wo sie zum Endprodukt 2c verarbeitet werden.

Durch die Elektroporation kann sich aber die Dicke des geschnittenen Stückes 2b unerwünscht verändern. Das Ausmaß der Veränderung der Schnittdicke kann nur schwer vorab eingeschätzt werden und von der Sorte, der Lagerdauer und/oder von der Behandlungsintensität der Elektroporation abhängen.

Um zu gewährleisten, dass die geschnittenen Stücke eines elektroporierten Prozessgutes auch tatsächlich die bestimmte Solldicke aufweisen, wird die Messdicke d_{Mess} der geschnittenen Stücke 2b des Prozessgutes als Messgröße bestimmt und mit einer Sollgröße d_{Mess}, der Spaltbreite und/oder der angestrebten Solldicke verglichen und kompensiert, wenn die Messdicke d_{Mess} von der Sollgröße d_{Soll} abweicht. Dazu bestimmt z.B. eine Messvorrichtung 5, die auf die Schneidvorrichtung 4ausgerichtet ist, die die Messdicke d_{Mess} des aus der Schneidvorrichtung 4 austretenden Stücks 2b. Die Messvorrichtung 5 senden ein Messsignal, dass für die Messdicke d_{Mess} repräsentativ ist, an die Steuerung 6. In der Steuerung 6 ist eine Sollgröße d_{Soll} hinterlegt, z.B. die Spaltbreite, auf welche der Schneidspalt aktuell eingestellt ist. Per Default kann beim Anfahren des Systems die Spaltbreite auf die bestimmte Solldicke eingestellt werden, mit der das elektroporierte Prozessgut 2a geschnitten werden soll. Ein Komparator 33 der Steuerung vergleicht die Messdicke d_{Mess} mit der Sollgröße d_{Soll} und gibt einen Steuerbefehl aus, wenn die Messdicke d_{Mess} der geschnittenen Stücke 2b von der Sollgröße d_{Soll} abweicht. Aufgrund des Steuerbefehls generiert die Steuerung 6 ein Steuersignal 17, das dann von der Steuerung 6 über eine Signalleitung 18 an den Elektroporator 3 und/oder die Schneidvorrichtung 4 ausgegeben wird. Das ausgegebene Steuersignal 17 veranlasst den Elektroporator 3 einen Elektroporationsparameters EP bzw. die Schneidvorrichtung 4 eines Schneidparameters SP zu ändern, um die das elektroporierte Prozessgut 2a tatsächlich in Stücke mit der Solldicke zu schneiden.

Das Steuersignal 17 kann zum Beispiel den Elektroporator 4 anweisen, den Energieeintrag zu verringern, der während des Elektroporierens in das Prozessgut eingebracht wird. Dazu kann beispielsweise die Stärke des elektrischen Feldes, die Anzahl der Pulse, die Pulsdauer, die Pulsfrequenz, oder die Behandlungsdauer, also die Fördergeschwindigkeit geändert werden. Alternativ oder zusätzlich kann ein Steuersignal 17 an die Schneidvorrichtung 4 übertragen werden und anweisen, als Schneidparameter die Spaltbreite und/oder ein Anpressdruck des Prozessgutes beim Schneiden zu ändern, z.B. zu verringern. Ist beispielsweise die bestimmte Messdicke größer als die bestimmte Solldicke als Sollgröße, kann als Schneidparameter die Spaltbreite verändert, in der Regel verkleinert, werden. Dies kann zur Folge haben, dass der Schneidspalt auf eine Spaltbreite eingestellt wird, die kleiner als die Solldicke des geschnittenen Stückes ist, um die unerwünschte Erhöhung der Scheibendicke beim Schneiden elektroporierte Prozessgüter zu kompensieren und das elektroporierte Prozessgut in Stücke der gewünschten, bestimmten Solldicke zu schneiden.

Die Steuerung 6 kann einen Kompensationsalgorithmus verwenden, der das Steuersignal 17 aus dem Messsignal, das für die Messdicke d_{Mess} repräsentativ sowie optional zusätzlichen Messsignalen anderer Messvorrichtungen (z.B. einer Schneid-Messvorrichtung 29 und/oder der Endprodukt-Messvorrichtung 34) generiert, gemäß dem die Elektroporationsparameter und/oder Schneidparameter, insbesondere die Spaltbreite, der Energieeintrag und der Anpressdruck geändert werden. Mit dem Kompensationsalgorithmus kann nicht nur gewährleistet werden, dass man das elektroporierte Prozessgut in Stücke der gewünschten, bestimmten Solldicke zu schneidet. Der Algorithmus kann die Kompensationsmaßnahmen, welche durch die Steuersignale eingeleitet werden, außerdem im Kontext des gesamten Systems ergreifen und sicherstellen, dass dadurch nicht andere Nachteil auftreten, z.B. ein ungenügendes Schnittbild mit mehr Produktausschuss (wenn der Energieeintrag zu stark reduziert wird) oder ein geringerer Durchsatz (wenn die Fördergeschwindigkeit zu stark herabgesetzt wird).

An dieser Stelle wird zunächst das grundsätzliche Prinzip eines Zentrifugalschneiders 27 und dessen Schneidkopfes anhand eines aus der DE 695 31 201 T2 bekannten Beispiels unter Bezugnahme auf die Fig. 2 und 3 erläutert.

Ein bekannter Zentrifugalschneider 27 ist in Fig. 2 dargestellt und umfasst einen Hauptrahmen 110, auf welchem ein Antriebsmotor 112 und ein Lebensmittelzuführtrichter 114 befestigt ist. Der Motor treibt ein Laufrad (Impeller) 116 über ein Getriebe 118 an, so dass durch den Trichter 114 auf den Impeller 116 fallende Lebensmittel durch Zentrifugalkräfte radial nach außen gelenkt und durch Kontakt mit den Impellerschaufeln 120 zum Rotieren gebracht werden. Ein stationärer Schneidkopf 122 ist an einem Schneidkopfträgerring 124 befestigt, welcher wiederum an dem Gehäuse des Getriebes 118 angebracht ist.

Wie in Fig. 2 dargestellt, zwingt die Rotation des Laufrades 116 die Lebensmittelstücke 126 um den Innenraum des Schneidkopfs 122 in der Drehrichtung 128. Der Schneidkopf 122 umfasst eine Vielzahl von Schneidkopfträgersegmenten 130, von denen jedes ein darauf befestigtes Messer 132 aufweist. Die Schneidmesser 132 sind so positioniert, dass sie sich in einem geringen Abstand von dem angrenzenden Abschnitt des angrenzenden Schneidträgersegments radial einwärts erstrecken, so dass eine Bewegung von Lebensmitteln 126 in der Richtung des Pfeils 128 zum Abschneiden von Scheiben 126a von dem Lebensmittel führt. Auslauf 134, welcher den Schneidkopf 122 umgibt, lenkt die Lebensmittelscheiben nach unten in einen Aufnahmebehälter (nicht gezeigt).

Abschließend werden beispielhafte Ausführungsformen von erfindungsgemäßen Schneidköpfen 35, die Teile von beispielhafte Ausführungsformen eines erfindungsgemäßen Zentrifugalschneiders 27 sein können, unter Bezug auf die Fig. 4 bis 8 vorgestellt.

Fig. 4 zeigt eine perspektivische schematische Ansicht eines beispielhaften Schneidkopfes 35 der vorliegenden Erfindung. Der Schneidkopf 35 zum Schneiden eines elektroporierten Prozessgutes 2 umfasst eine mit eine ringförmige Seitenwand 36. An der Seitenwand sind Schneidmesser 37 montiert. Im gezeigten Beispiel sind fünf Schneidmesser 37 als Schneiden 23 dargestellt. Handelsübliche Schneidköpfe 35 für die Herstellung von Kartoffelchips weisen 8 oder 14 Schneidmesser 37 auf.

Wie in Fig. 5, einer partiellen schematischen Seitenansicht eines Schneidkopfes 35, zu sehen ist, erstrecken sich die Schneidmesser 37 von der Seitenwand 36 ausgehend nach innen, also in Richtung Rotationssache (durch ein Kreuz im Kreis in Fig. 5 angedeutet) der Seitenwand 36. Die Schneidmesser 37 ragen so nach innen, dass sich eine Schneidöffnung 39 mit einem Schneidspalt 40 zwischen der Seitenwand 36 und dem wenigstens einen Schneidmessers 37 ausbildet. Die Spaltbreite 41 des Schneidspalts 40 entspricht dem radialen Abstand zwischen der Seitenwand 36 und einer distalen Schneidkante 42 des wenigstens einen Schneidmesser 37 entspricht. Die radiale Richtung verläuft von der Rotationsachse zur Seitenwand 36.

Der Schneidkopf 35 umfasst einen aktuierbaren Einstellmechanismus 38 zum Einstellen der Spaltbreite 41, der in Fig. 4 und Fig. 5 lediglich schematisch dargestellt und in den Fig. 6 bis 8 anhand von Beispielen näher erläutert wird. Der Einstellmechanismus 38 weist ein mit dem Schneidmesser 37 kraftübertragend verbundenes, bewegliches Stellelement 43 und einen Kraftüberträger 44 zum Bewegen des Stellelementes 43 auf. Der erfindungsgemäße Schneidkopf 35 hat gegenüber bekannten Schneidköpfen 122 den Vorteil, dass damit in einem Zentrifugalschneider 27 der Schneidspalt inline, weil er einen aktuierbaren, d.h. maschinell betätigbaren Einstellmechanismus 38 umfasst, den man mit einem Steuersignal 17 ansteuern kann und mit dem die Spaltbreite 41 einstellen und im Betrieb verändern kann.

Das wenigstens eine bzw. alle Schneidmesser 37 können beweglich montiert sein. Der Einstellmechanismus 38 wirkt auf das Schneidmesser 37 ein, um den radialen Abstand oder den Winkel (α, siehe Fig. 8) des wenigstens einen Schneidmessers 37 zur Seitenwand 36 zu verändern. Das Schneidmesser 37 kann in einer Halterung 48 befestigt sein, wobei die Halterung 48 relativ zur Seitenwand beweglich, z.B. verschiebbar oder schwenkbar ist. Um ein elektroporiertes Prozessgut 2a in geschnittene Stücke 2b gleicher Dicke zu schneiden, ist jedes der Schneidmesser 37 mit einem Stellelement 43 verbunden. Das Stellelement 43 kann das zugeordnete Schneidmesser 37 bewegen und die Spaltbreite 41 an dieser Schneidöffnung 39 gezielt verändern.

Die Messdicke d_{Mess} der geschnittenen Stücke 2b kann optisch bestimmt werden, beispielsweise durch eine Bilderfassung der geschnittenen Stücke 2b mit einem Messgerät 46, wobei die erfassten Bilder elektronische bzw. digitale ausgewertet werden. Dazu kann die Messvorrichtung 5 eine Kamera 47 aufweisen, die auf den Schneidspalt 40 ausgerichtet ist.

Der Kraftüberträger 44 kann ausgestaltet sein, wenigsten zwei, oder sogar jedes der Stellelemente 43 mit dem Einstellmechanismus 38 zu bewegen, was das Einstellen synchronisiert und die Anzahl der benötigten Teile reduziert. In den Fig. 6 bis 8 erstreckt sich der Kraftüberträger 44 entlang der ringförmigen Seitenwand 36, was eine kompakte Bauweise ermöglicht.

Eine erstes Bespiel eines Einstellmechanismus wird nun unter Bezugnahme der Fig. 6 und 7 vorgestellt.

In dieser Ausführungsform ist der Kraftüberträger 44 ringförmig ausgestaltet und koaxial an der Außenseite der Seitenwand 36 angeordnet. Der ringförmige Kraftüberträger 44 ist relative zur Seitenwand 36 rotiertbar und weist eine als Stellelemente 43 eine Zahnung auf, wobei jedes Stellelement 43 von einem Zahn 49 mit einer steilen Flanke 50 und einer flachen Flanke 51 gebildet wird. Die Zähne 49 sind, wie auch die Schneidmesser 37 an der Seitenwand 36, in gleichmäßigen Abständen entlang des Umfangs auf dem ringförmigen Kraftüberträger 43 verteilt. Das Schneidmesser 37 bzw. dessen Halterung 48 ist bei dieser Ausführungsform mit der flachen Flanke 51 kraftübertragend verbunden sein. Die Halterung 48 wird von einem Niederhalter 52 gegen die flache Flanke 51 gepresst. Der Niederhalter kann ein Schraube 53 die eine Feder 54 fixiert, welche Feder 54 einen auf das Stellelement 43 gerichteten Anpressdruck auf den Halter 48 ausübt.

Dreht man den ringförmigen Kraftüberträger 44 in Drehrichtung 128 relativ zur Seitenwand 36, gleitet die Halterung 48 auf der flachen Flanke 51 entlang. Dreht man den ringförmigen Kraftüberträger 44 aus einer ersten Stellung, die in Fig. 6A gezeigt ist, z.B. nach rechts, dann gleitet die Halterung 44 unter dem Anpressdruck des Niederhalters 52 die flache Flanke 51 herunter, wobei sich die Halterung 48 und das damit verbundenen Schneidmesser 37 radial nach außen, Richtung Seitenwand 36 bewegt. Dadurch verringert sich die Spaltbreite 41 zwischen der Schneidkante 42 des Schneidmesser 37 und der Seitenwand 36, wie in Fig. 6B zu sehen ist, die den ringförmigen Kraftüberträger 44 in einer zweiten Stellung zeigt.

Um die Schneidmesser gleichmäßig relativ zur Seitenwand 36 zu bewegen können, wie in Fig. 7 dargestellt ist, zwei ringförmige Kraftüberträger 44 eingesetzt werden, von denen einer dem oberen und der andere dem unteren Bereich der Seitenwand 36 zugeordnet ist.

Mit solch einem ringförmige Kraftüberträger 44 können alle Stellelement 43 bewegen und somit die Spaltbreiten 41 aller Schneidöffnungen 39 simultan und gleichartig verändert werden, was bedeutet, dass identische Spaltbreiten 41 an allen Schneidöffnungen 39 eingestellt werden.

Gemäß einer anderen Ausführungsform, die in Fig. 8 gezeigt ist, kann der Kraftüberträger 44 ein Druckkanal 55 sein, der mit Luft (bei pneumatischer Wirkweise) oder eine Flüssigkeit (bei hydraulischer Wirkweise) gefüllt ist. Der Druckkanal 55 kann von einer Einlassöffnung 56 ausgehen und sich bis zu wenigstens einem oder bis zu allen Stellelementen 43 hin erstrecken. Der Drucckanal 55 kann in die ringförmige Seitenwand 36 des Schneidkopfes 35 integriert (nicht gezeigt) oder, wie im Beispiel der Fig. 8 ist daran angebracht sein. Bei dem gezeigten druckbestätigten Einstellmechanismus 38 ist das Stellelement 43 als ein beweglich gelagerter Bolzen 57 ausgebildet. Der Bolzen 57 ist geradlinig in radialer Richtung verschieblich in einem Gleitlager 58 gelagert, wie durch den Doppelpfleil angedeutet ist.

Der Bolzen 57 wirkt von unten, d.h. in radialer Richtung auf das distale, freie Ende das Schneidmessers 37 kurz vor dessen Schneidkante 42 ein. Von oben, d.h. von der Rotationsachse aus in Richtung der Seitenwand 36 wird das Schneidmesser von einem Niederhalter 52 gegen den Bolzen 57 gepresst. Das andere, der Schneidkante 42 gegenüberliegende proximale Ende des Schneidmessers 37 ist unbeweglich befestigt.

In dieser Ausgestaltung steht Druckluft oder eine Hydraulikflüssigkeit unter Druck in dem Drucckanal 55. Der Druck überträgt sich auf den Bolzen 57 und bewegt diesen radial auf die Rotationsachse zu, bis der Druck auf dem Bolzen mit dem Gegendruck des Niederhalters 52 im Gleichgewicht steht. Erhöht man den Druck im Druckkanal 55, beispielsweise durch einen an der Einlassöffnung 56 angeschlossenen Kompressor 59 des Aktuators 45, dann bewegt sich der Bolzen 57 radial auf die Rotationsachse zu, das Schneidmesser 37 schwenkt nach innen Richtung Rotationsachse und der Winkel α zwischen Schneidmesser 37 und Seitenwand 36 und damit die Spaltbreite 41 vergrößert sich. Senkt man den Druck im Druckkanal 55, dann bewegt übersteigt die Kraft der Feder 54 des Niederhalters 52 den Druck im Druckkanal 55, die Feder 54 schiebt den Bolzen 57 radial von der Rotationsachse weg. Dabei schwenkt das Schneidmesser 37 in Richtung Seitenwand 36 und der Winkel α zwischen Schneidmesser 37 und Seitenwand 36 und damit die Spaltbreite 41 verkleinert sich.

Der Schneidkopf 35 der vorliegenden Erfindung kann Teil eines erfindungsgemäßen Zentrifugalschneiders 27 sein, der ferner ein Laufrad 116 zum Rotieren des Prozessgutes in einer Drehrichtung 128 gegen die Seitenwand 36 des Schneidkopfes 35 aufweist. Das Laufrad 116 kann im Schneidkopf 35 angeordnet sein, z.B. koaxial zur ringförmigen Seitenwand 36 des Schneidkopfes 35. Das Laufrad kann Leitelemente, z.B. Schaufeln 120 zum Transport des elektroporierten Prozessgutes 2a zur Seitenwand 36 beim Drehen des Laufrades aufweisen. Der Zentrifugalschneider kann vom bekannte Typ sein, wie er beispielsweise in de Fig. 2 gezeigt ist, wobei allerdings ein erfindungsgemäßer Schneidkopf 35 verbaut ist.

Der Schneidkopf 35 und/oder der Zentrifugalschneider 27 können den oben bereits im Zusammenhang mit dem erfindungsgemäßen System 1 beschriebenen Aktuator 45 umfassen.

Der Schneidkopf 35 und/oder der Zentrifugalschneider 27 können auch die oben bereits im Zusammenhang mit dem erfindungsgemäßen System 1 beschriebene Steuerung 6 und/oder Messvorrichtung 5 zur Erfassung der Messdicke d_{Mess} der geschnittenen Stücke 2b des Prozessgutes umfassen.

### Bezugszeichen

- 1: System
- 2: Prozessgut
- 2a: Elektroporiertes Prozessgut
- 2b: Geschnittene Stücke
- 2c: Endprodukt
- 3: Elektroporator
- 4: Schneidvorrichtung
- 5: Messvorrichtung
- 6: Steuerung
- 7: Förderstrecke
- 8: Aufgabevorrichtung
- 9: Transportband
- 10: Antrieb
- 11: Elektroporationseinheit
- 12: Elektroden
- 13: Kondensator
- 14: Energieleitung
- 15: Spannungsquelle
- 16: Impulsgenerator
- 17: Steuersignal
- 18: Steuerleitung
- 19: Transportstrecke
- 20: Transportband
- 21: Antrieb
- 22: Linearschneider
- 23: Schneiden
- 24: Schneidscheibe
- 25: Motor
- 26: Anpressvorrichtung
- 27: Zentrifugalschneider
- 28: Fritteuse
- 29: Schneid-Messvorrichtung
- 30: Geschwindigkeitsmesser
- 31: Kraftmesser
- 32: Impulsmesser
- 33: Komparator
- 34: Endprodukt-Messeinrichtung
- 35: Schneidkopf
- 36: Seitenwand
- 37: Schneidmesser
- 38: Einstellmechanismus
- 39: Schneidöffnung
- 40: Schneidspalt
- 41: Spaltbreite
- 42: Schneidkante
- 43: Stellelement
- 44: Kraftüberträger
- 45: Aktuator
- 46: Messgerät
- 47: Kamera
- 48: Halterung
- 49: Zahn
- 50: Steile Flanke
- 51: Flache Flanke
- 52: Niederhalter
- 53: Schraube
- 54: Feder
- 55: Druckkanal
- 56: Einlassöffnung
- 57: Bolzen
- 58: Gleitlager
- 59: Kompressor
- 110: Hauptrahmen
- 112: Antriebsmotor
- 114: Lebensmittelzuführtrichter
- 116: Laufrad
- 118: Getriebe
- 120: Schaufeln
- 122: Schneidkopf
- 124: Schneidkopfträgerring
- 126: Lebensmittelstück
- 126a: Scheiben
- 128: Drehrichtung
- 130: Schneidkopfträgersegmenten
- 132: Schneidmesser
- 134: Auslauf
- α: Winkel
- EP: Elektroporationsparameter
- F: Fördergeschwindigkeit
- T: Transportrichtung
- SP: Schneidparameter
- d_{Mess}: Messdicke
- d_{Soll}: Sollgröße

## Patentansprüche

1. Verfahren zum Schneiden eines elektroporierten Prozessgutes (2a) in Stücke (2b) einer bestimmten Solldicke, umfassend die Schritte:
- Elektroporieren eines Prozessgutes (2);
- Schneiden des elektroporierten Prozessgutes (2a) mit einer Schneidvorrichtung (4), die einen Schneidspalt (40) definierter Spaltbreite (41) aufweist;
- Bestimmen einer Messdicke (d_{Mess}) der geschnittenen Stücke (2b) des Prozessgutes;
- Vergleichen der Messdicke (d_{Mess}) mit der definierten Spaltbreite (41) und/oder mit der Solldicke als Sollgröße (d_{Soll}); und
- wenn die Messdicke (d_{Mess}) der geschnittenen Stücke (2b) von der Sollgröße (d_{Soll}) abweicht, Kompensieren der Abweichung durch Ändern eines Elektroporationsparameters (EP) und/oder eines Schneidparameters (SP).

2. Verfahren gemäß Anspruch 1, wobei die Messdicke (d_{Mess}) des geschnittenen Prozessgutes (2b) inline gemessen wird.

3. Verfahren gemäß Anspruch 2, wobei das durch den Schneidspalt (40) austretende Stück (2b) des geschnittenen Prozessgut mit einer Kamera (47) aufgenommen und anhand der Aufnahme die Messdicke (d_{Mess}) bestimmt wird.

4. Verfahren gemäß einem der Ansprüche 1 bis 3, wobei zum Kompensieren als Elektroporationsparameter (EP) der Energieeintrag während des Elektroporierens verändert wird.

5. Verfahren gemäß einem der Ansprüche 1 bis 4, wobei als Schneidparameter (SP) die Spaltbreite (41) und/oder ein Anpressdruck des elektroporierten Prozessgutes (2a) beim Schneiden verändert wird.

6. Verfahren gemäß einem der Ansprüche 1 bis 5, wobei weitere Prozessparameter gemessen und beim Kompensationsschritt berücksichtigt werden.

7. Verfahren gemäß einem der Ansprüche 1 bis 6, wobei als Prozessgut (2) Pflanzenknollen in Scheiben oder Streifen geschnitten werden.

8. System (1) zum Schneiden eines elektroporierten Prozessgutes (2a) in Stücke (2b) einer bestimmten Solldicke, umfassend
einen Elektroporator (3),
eine Schneidvorrichtung (4), deren Schneidspalt (40) auf eine definierte Spaltbreite (41) einstellbar ist,
eine Messvorrichtung (5) zur Erfassung einer Messdicke (d_{Mess}) der geschnittenen Stücke (2b) des Prozessgutes, und
eine Steuerung (6), in der die Solldicke und/oder die eingestellte Spaltbreite als Sollgröße (d_{Soll}) hinterlegt ist, wobei die Steuerung (6) ausgestaltet ist, die erfasste Messdicke (d_{Mess}) der geschnittenen Stücke (2b) mit der Sollgröße (d_{Soll}) zu vergleichen, wobei die Steuerung (6) ferner ausgestaltet ist, wenn die gemessenen Dicke (d_{Mess}) des geschnittenen Prozessgutes (2b) von der Sollgröße (d_{Soll}) abweicht, ein die Abweichung kompensierendes Steuersignal (17) an den Elektroporator (3) und/oder die Schneidvorrichtung (4) auszugeben.

9. System (1) gemäß Anspruch 8, wobei die Messvorrichtung (5) ein optisches, ein akustisches und/oder ein elektromagnetisches Messgerät (46) umfasst.

10. System (1) gemäß Anspruch 9, wobei die Messvorrichtung (5) eine Kamera (47) oder ein Ultraschallmessgerät aufweist, die bzw. das auf den Schneidspalt (40) ausgerichtet ist.

11. System (1) gemäß einem der Ansprüche 8 bis 10, wobei die Schneidvorrichtung (4) einen mit der Steuerung (6) signalübertragend verbundenen Aktuator (45) zur Einstellung der Spaltbreite (41) und/oder zur Einstellung des Anpressdrucks des Prozessgutes am Schneidspalt (40) umfasst.

12. System (1) gemäß einem der Ansprüche 8 bis 11, wobei die Schneidvorrichtung (4) einen Zentrifugalschneider (27) und/oder einen Linearschneider (22) umfasst.

13. Schneidkopf (35) zum Schneiden eines elektroporierten Prozessgutes (2b), mit einer ringförmigen Seitenwand (36) an der wenigstens ein Schneidmesser (37) montiert ist, wobei sich das wenigstens eine Schneidmesser (37) von der Seitenwand (36) ausgehend so nach innen erstreckt, dass sich eine Schneidöffnung (39) mit einem Schneidspalt (40) zwischen der Seitenwand (36) und dem wenigstens einen Schneidmessers (37) ausbildet, wobei eine Spaltbreite (41) des Schneidspalts (40) dem radialen Abstand zwischen der Seitenwand (36) und einer distalen Schneidkante (42) des wenigstens einen Schneidmesser (37) entspricht, und wobei der Schneidkopf (35) einen aktuierbaren Einstellmechanismus (38) zum Einstellen der Spaltbreite (41) umfasst, wobei der Einstellmechanismus (38) ein mit dem Schneidmesser (37) kraftübertragend verbundenes, bewegliches Stellelement (43) und einen Kraftüberträger (44) zum Bewegen des Stellelementes (43) aufweist.

14. Schneidkopf (35) gemäß Anspruch 13, wobei das wenigstens eine Schneidmesser (37) relativ zur Seitenwand (36) verstellbar montiert und der Einstellmechanismus (38) ausgestaltet ist, den radialen Abstand oder den Winkel des wenigstens einen Schneidmessers (37) zur Seitenwand (36) zu verändern.

15. Zentrifugalschneider (27) zum Schneiden eines elektroporierten Prozessgutes (2a) mit einem Schneidkopf (35) gemäß einem der Ansprüche 13 bis 14 und einem Laufrad (116) zum Rotieren des Prozessgutes in einer Drehrichtung (128) gegen die Seitenwand (36) des Schneidkopfes (35).
